# EUROPÄISCHE PATENTSCHRIFT

(11) **EP 0 332 582 B1**
(45) Veröffentlichungstag und Bekanntmachung des Hinweises auf die Patenterteilung: **06.05.1992**
(21) Anmeldenummer: 89810163.9
(22) Anmeldetag: 02.03.1989
(51) Int. Cl.: E04C 5/10

(54) **Hüllrohr**
Casing tube
Tube enveloppant

(30) Priorität: 08.03.1988 CH 861/88
(43) Veröffentlichungstag der Anmeldung: 13.09.1989
(73) Patentinhaber: VSL International AG, CH-3008 Bern (CH)
(72) Erfinder: Siegfried, Erwin, CH-3097 Liebefeld (CH)
(74) Vertreter: Schweizer, Hans

(56) Entgegenhaltungen:
- DE-A- 1 659 181
- DE-B- 1 291 093
- DE-B- 1 299 107
- FR-A- 1 487 218

## Beschreibung

Die Erfindung betrifft ein Hüllrohr gemäss dem Oberbegriff des Patentanspruches 1.

Auf dem Gebiete der Spannkabeltechnik beim Erstellen von Tragwerken aus Beton haben Hüllrohre mehrere wichtige Funktionen zu erfüllen: a) Offenhalten eines Kanals, um die Längsverschiebbarkeit und damit die Spannoperation der Spannkabel zu ermöglichen; b) Gewährleistung des Verbundverhaltens zwischen Spannkabel und Tragwerk; c) Gewährleistung eines zuverlässigen Korrosionsschutzes während der Lebensdauer des Tragwerkes.

Um ein bestimmtes Verbundverhalten zwischen dem Spannkabel und dem Hüllrohr sowie zwischen dem Hüllrohr und dem Tragwerk zu erhalten, werden Hüllrohre mit Ausbuchtungen aufweisenden Wänden verwendet. Die Zonen der Ausbuchtungen kennzeichnen die sogenannten Verbundzonen.

Verlegte Hüllrohre weisen stets gewisse Krümmungen auf. Dadurch ist es praktisch unvermeidlich, dass die Spannkabel, insbesondere nach dem Spannen, an gewissen Stellen mit der Innenfläche der Hüllrohrwand in Kontakt sind. Diese Kontaktstellen sind diejenigen Stellen, an denen die Innenfläche der Hüllrohrwand keine Ausbuchtungen aufweist. An den Kontaktstellen entstehen mit dem Spannen des Spannkabels Querpressungen zwischen dem letzteren und der Wand des Hüllrohres. Durch die normale Beanspruchung eines Tragwerkes treten an den genannten Kontaktstellen Reibungskräfte zwischen dem Spannkabel und dem Hüllrohr auf, was zu Abnutzungserscheinungen und schlussendlich zur Zerstörung des Spannkabels und/oder des Hüllrohres führen kann. Man spricht im ersteren Falle von Reibermüdung und Ermüdungsfestigkeit. Die Ermüdungsfestigkeit von Spannkabeln wird einerseits in entscheidendem Masse durch das Hüllrohrmaterial beeinflusst. Die Verwendung von Hüllrohren aus Kunststoff anstelle von Stahl führt zu einer wesentlichen Verbesserung der Ermüdungsfestigkeit des Spannkabels. Andererseits muss zur Erreichung einer hohen Ermüdungsfestigkeit dafür gesorgt werden, dass die zwischen dem Spannkabel und dem Hüllrohr herrschende Querpressung möglichst klein gehalten wird. Dies kann durch eine Begrenzung der Kabelkrümmung und/oder durch eine günstige Formgebung der Wandung des Hüllrohres erreicht werden, indem dafür gesorgt wird, dass die genannten Kontaktstellen, in der Folge als Reibzonen bezeichnet, möglichst gross gehalten werden. Ein Vergrössern der Reibzonen und damit ein Erhöhen der Ermüdungsfestigkeit führt bei den heute verwendeten Hüllrohren aber zwangsläufig zu einer Reduktion der Verbundzonen und des Verbundverhaltens.

Nach dem Spannen der Kabel werden die Hüllrohre mit einer Injektionsmasse, beispielsweise mit Zementmörtel, ausgegossen. Die Injektionsmasse dient einerseits dazu, den Verbund zwischen dem Spannkabel und dem Hüllrohr herzustellen und andererseits das Spannkabel durch dichtes Umschliessen vor Korrosion zu schützen. Dem Fliessverhalten der Injektionsmasse im Hüllrohr kommt zur Vermeidung von Luftblasen grosse Bedeutung zu. Das Fliessverhalten wird weitgehend durch die Formgebung und den Verlauf der genannten Ausbuchtungen in der Hüllrohrwand bestimmt. Bei den bisher verwendeten im wesentlichen radial angeordneten Ausbuchtungen entstehen beim Injizieren Turbulenzen, die das Auftreten von Lufteinschlüssen begünstigen. Viele, und vor allem in der Längsrichtung ausgedehnte Lufteinschlüsse beeinträchtigen das Verbundverhalten sowie den Korrosionsschutz des Spannkabels.

In der deutschen Offenlegungsschrift DE 16 59 181 ist ein Hüllrohr offenbart, das um Querschnitt mehrkantig ausgebilder ist, wobei die Kanten in Längsrichtung des Hüllrohres schraubengangförmig verlaufen. Das Hüllrohr weist im weiteren eine steilgängige Profilierung im wesentlichen gleich derjenigen eines bekannten Wellrohres auf, oder ist zusätzlich mit ebenfalls bekannten zueinander parallelen Wellungen ausgerüstet. Durch den mehrkantigen Querschnitt wird erreicht, dass das Hüllrohr um die Spannglieder gleichsinnig mit den Kanten schraubengangförmig verlaufende Querschnittserweiterungen bildet, wobei die im wesentlichen parallel zur Hüllrohrachse verlaufenden Spannglieder immer nur an zwischen diesen Erweiterungen gelegenen Stellen mit der Hüllrohrwand in Berührung kommen können. Dies wirkt sich insbesondere beim Einbringen der Injektionsmasse in das Hüllrohr positiv aus, indem weniger Einschlüsse von Wasser oder Luft gebildet werden, als dies bei einem gewöhnlichen Hüllrohr der Fall ist.

Nachteilig ist, dass die vorgenannte Querpressung bei diesem Hüllrohr gegenüber einem gewöhnlichen Wellrohr vergrössert wird, weil die Anzahl Kontaktstellen zwischen dem Hüllrohr und den Spanngliedern durch die mehrkantige Ausführung des Hüllrohres reduziert wird. Es kann versucht werden durch die Verwendung eines Rohres mit zueinander parallelen Wellungen, die zudem voneinander beabstandet sind, diesem Nachteil zu begegnen. Die Reduktion der Querpressung wird dabei durch eine Verkleinerung der Verbundzonen erkauft. Trotz der Verminderung der Lufteinschlüsse wird das Verbundverhalten hier reduziert.

Für das Fliessverhalten der Injektionsmasse ist es im weiteren nachteilig, dass die obgenannten schraubenganglinienförmig verlaufenden Erweiterungen in ihrer Längsrichtung durch die kreuzenden Profilierungen im wesentlichen quer gerillt sind und deshalb nicht mit einem gleichbleibenden Querschnitt bzw. nicht gleichförmig verlaufen. Dies rührt daher, weil sich die durch das mehrkantige Hüllrohr hervorgerufenen Erweiterungen und die Profilierung des Hüllrohres überlagern.

Es ist die Aufgabe der vorliegenden Erfindung, ein Hüllrohr zu schaffen, das gegenüber Hüllrohren bekannter Art durch die Formgebung und Anordnung von Ausbuchtungen in der Wand das Verbundverhalten von Spannkabeln unter Einhaltung einer geforderten hohen Ermüdungsfestigkeit, verbessert, indem die Verbundzonen vergrössert und die Lufteinschlüsse bei der Injektion vermindert werden.

Diese Aufgabe wird durch die im kennzeichnenden Teil des Patentanspruches 1 aufgeführten Merkmale gelöst.

Der Erfindungsgegenstand ist nachstehend mit Bezugnahme auf die Zeichnungen beispielsweise näher beschrieben. Es zeigen
**Fig. 1** eine perspektivische Darstellung eines Abschnittes des erfindungsgemässen Hüllrohres,
**Fig. 2** eine Abwicklung eines Hüllrohrabschnittes gemäss Fig. 1,
**Fig. 3** eine Abwicklung gemäss Fig. 2 mit angedeutetem Fliessverhalten der Injektionsmasse im Rohrinnern bei erfindungsgemäss angeordneten Ausbuchtungen, und
**Fig. 4** eine Abwicklung gemäss Fig. 2 mit einer schematischen Darstellung der äusseren und der inneren Verbundzonen.

Die Fig. 1 zeigt einen Abschnitt eines Hüllrohres 1 mit einem eingelegten Spannkabel 2. Das Spannkabel 2 besteht aus mehreren einzelnen Litzen oder Paralleldrähten 12. Die Wand 5 des Hüllrohres 1 weist sich über die ganze Länge des Hüllrohres erstreckende, schraubenlinienförmig angeordnete, nach aussen gerichtete Ausbuchtungen 3, 4 auf. Erste Ausbuchtungen 3 verlaufen im gezeigten Ausführungsbeispiel gegenläufig zu den zweiten Ausbuchtungen 4. Die Ganghöhen der ersten Ausbuchtungen 3 sind kleiner als die Ganghöhen der zweiten Ausbuchtungen 4. Weitere Varianten in der Anordnung der Ausbuchtungen 3, 4, wie gleiche Ganghöhen für die ersten und zweiten Ausbuchtungen oder eine schraubenlinienförmige Anordnung der ersten und zweiten Ausbuchtungen mit gleichläufigem Verlauf, aber unterschiedlicher Ganghöhe, sind, entsprechend dem Erfindungsgedanken, ohne weiteres möglich, aber in den Figuren nicht dargestellt. Die Ausbuchtungen 3, 4 der Wand 5 haben im Schnitt betrachtet ein trapezförmiges Aussehen. Weitere Formen, wie dreieckige, rechteckige, kreisbogenförmige oder sinusförmige, sind ebenfalls realisierbar. Das Hüllrohr 1 ist aus Kunststoff, vorzugsweise aus Polyethylen hergestellt. Die Stärke der Wand 5 beträgt 1 - 7 mm, vorzugsweise 2 - 5 mm.

Die Fig. 2, 3 und 4 zeigen Abwicklungen des Hüllrohres anhand derer die vorteilhaften Merkmale des erfindungsgemässen Gegenstandes beschrieben sind. Die in der Wand 5 des Hüllrohres 1 schraubenlinienförmig verlaufenden Ausbuchtungen 3, 4 führen in den Abwicklungen der Fig. 2, 3 und 4 zu unter bestimmten Steigungswinkeln 10, 11 gegenüber der Hüllrohraxe geradlinig verlaufend dargestellten Ausbuchtungen. Der Steigungswinkel 10 der ersten Ausbuchtungen 3 beträgt im gezeigten Ausführungsbeispiel ca. 15°. Der Steigungswinkel 11 der gegenläufig angeordneten zweiten Ausbuchtungen 4 ist ungefähr 50°. Versuche haben ergeben, dass die Steigungswinkel der verschiedenen Ausbuchtungen 3, 4 vorzugsweise zwischen 5° - 80° liegen. Für die zweiten Ausbuchtungen 4 ist in der Fig. 2 die Ganghöhe 16 dargestellt. Die Ganghöhe der ersten Ausbuchtungen 3 ist wesentlich grösser und demzufolge in der Figur nicht enthalten. Allgemein verhält sich die Ganghöhe einer schraubenlinienförmig verlaufenden Ausbuchtung umgekehrt proportional zum Tangens ihres Steigungswinkels. Die Schnittpunkte, in denen sich die einzelnen gegenläufig oder gleichläufig mit verschiedenen Steigungen verlaufenden Ausbuchtungen kreuzen, liegen in den Abwicklungszeichnungen auf einer Linie, welche den Verdrehungswinkel 13 zur Kabelaxe einschliesst. Die einzelnen Litzen 12 des im Hüllrohr vorhandenen Spannkabels 2 sind in den Fig. 2, 3 und 4 durch jeweils eine strichpunktierte Linie schematisch dargestellt. Nur von einer Litze 12 sind die Umrisse gestrichelt eingezeichnet. Bezeichnet man die längs der genannten, gestrichelt dargestellten Litze 12 verlaufenden Abschnitte, die sich unterhalb einer Ausbuchtung 3, 4 befinden, mit Verbundzone 15 und alle anderen Abschnitte, die sich nicht unterhalb einer Ausbuchtung 3, 4 befinden mit Reibzone 14, so ergibt sich für das gezeigte Ausführungsbeispiel für jede der angedeuteten Litzen 12 ein Verhältnis der Reibzonen zu Verbundzonen von ungefähr 2:1. Durch das Aendern der Steigungswinkel 10, 11 der Ausbuchtungen 3, 4 sind Hüllrohre herstellbar, deren Verhältnis Reibzone zu Verbundzone für spezifische Anwendungsfälle optimiert ist. Durch die Verdrehung der Ausbuchtungen 3, 4 unter Einschluss des genannten Verdrehungswinkels 13 ergeben sich für jede der an der Innenseite der Wand 5 des Hüllrohres 1 anliegenden Litzen immer wechselnde Reib- und Verbundzonen. Das Verbundverhalten verändert sich ständig, bleibt aber in sich geschlossen.

In der Fig. 3 ist das Fliessverhalten der schematisch dargestellten Injektionsmasse 20 beim Injizieren des Hüllrohres 1 gezeigt. Je kleiner der Steigungswinkel 10, 11 einer der beiden schraubenlinienförmig angeordneten Ausbuchtungen 3, 4 zur Hüllrohraxe gewählt ist, desto besser ist das Fliessverhalten der Injektionsmasse 20 während dem Injizieren. Da die Ausbuchtungen 3, 4 nicht im wesentlichen radial wie bei bekannten Hüllrohren angeordnet sind, erfolgt die Injektion, mit kleinerer Bremswirkung und Turbulenzbildung, deutlich fliessender. Lufteinschlüsse werden praktisch vermieden. Die im gezeigten Ausführungsbeispiel unter einem grösseren Steigungswinkel 11 angeordneten zweiten Ausbuchtungen 4 dienen als Querverbindung zu den unter einem kleineren Steigungswinkel 10 länglich angeordneten ersten Ausbuchtungen 3. Fliessendes Injektionsgut wird seitlich in die zweiten Ausbuchtungen 4 gedrückt und von der nächsten ersten Ausbuchtung 3 durch eine Sogwirkung wieder aufgenommen.

In der schematischen Darstellung der Fig. 4 sind in der unteren Hälfte der Figur die äusseren Verbundzonen 21 des Verbundes zwischen Hüllrohr 1 und umgebendem Beton und in der oberen Figurenhälfte die inneren Verbundzonen 22 des Verbundes zwischen Hüllrohr 1 und den Litzen 12 des Spannkabels 2 dargestellt. Im Gegensatz zu bekannten Hüllrohren mit im wesentlichen radial angeordneten Ausbuchtungen ist der Verbundanteil der einzelnen Litzen 12 eines Spannkabels 2 beim erfindungsgemässen Hüllrohr 1 grösser. Die durch die normale Beanspruchung des Tragwerkes auftretenden Reibungskräfte werden gleichmässig auf die einzelnen Litzen übertragen. Im Gegensatz zu den inneren Verbundzonen 22 zwischen dem Hüllrohr 1 und dem Spannkabel 2 sind die äusseren Verbundzonen 21 zwischen dem Hüllrohr 1 und dem das Hüllrohr umgebenden Beton rhombusförmig ausgebildet.

Durch die schraubenlinienförmige Anordnung von gegenläufig verlaufenden Ausbuchtungen 3, 4 oder von gleichläufig verlaufenden Ausbuchtungen mit verschiedenen Ganghöhen sind die Verbundzonen gegenüber bekannten Ausführungsformen von Hüllrohren wesentlich vergrössert.

Es ist beispielsweise auch möglich, die Höhe der Ausbuchtungen zu vergrössern, was das Fliessverhalten der Injektionsmasse weiter begünstigt und ebenfalls zu einem genügenden Verbundverhalten führt.

## Patentansprüche

1. Hüllrohr aus Kunststoff zum Umschliessen von Spannkabeln, mit im wesentlichen kreisrundem querschnitt, wobei die Wand des Hüllrohres mindestens eine erste und eine zweite schraubenlinienförmig verlaufende nach aussen gerichtete Ausbuchtung aufweist, dadurch gekennzeichnet, dass durch jede der Ausbuchtungen auf der Aussenseite der Wand (5) je ein auf seiner ganzen Länge gleichförmig verlaufender Erhöhungszug und auf der Innenseite der Wand je ein auf seiner ganzen Länge gleichförmig verlaufender Kanal gebildet ist und dass sich die erste und die zweite der Ausbuchtungen (3, 4) in regelmässigen Abständen derart schneiden, dass die Wand sowohl aussen als auch innen in Vierecke unterteilt ist, wobei je deren Oberflächenwölbung im wesentlichen der äusseren bzw. der inneren Rohrwandwölbung entspricht.

2. Hüllrohr nach Anspruch 1, dadurch gekennzeichnet, dass mehrere erste und zweite Ausbuchtungen (3, 4) vorhanden sind.

3. Hüllrohr nach Anspruch 1 oder 2, dadurch gekennzeichnet, dass die erste Ausbuchtung (3) gegenläufig zur zweiten Ausbuchtung (4) verläuft.

4. Hüllrohr nach einem der Ansprüche 1 bis 3, dadurch gekennzeichnet, dass alle die Ausbuchtungen (3, 4) einen gleichen querschnitt aufweisen.

5. Hüllrohr nach einem der Ansprüche 1 bis 4, dadurch gekennzeichnet, dass der durch eine der Ausbuchtungen (3, 4) gebildete Erhöhungszug und der gebildete Kanal zueinander ähnlich sind und je einen dreieckigen, viereckigen, trapezförmigen, kreisabschnittförmigen oder sinusförmigen querschnitt aufweisen.

6. Hüllrohr nach einem der Ansprüche 1 bis 5, dadurch gekennzeichnet, dass der Steigungswinkel (10, 11) von jeder der Ausbuchtungen (3, 4), bezogen auf die Längsachse des Hüllrohres, mindestens 5° und höchstens 80° ist.

7. Hüllrohr nach einem der Ansprüche 1 bis 6, dadurch gekennzeichnet, dass die Stärke der Wand 1 bis 7 mm, vorzugsweise 2 bis 5 mm, beträgt.

## Claims

1. A plastic encasing tube for enclosing tensioning cables, with a substantially circular cross-section, the wall of the encasing tube having at least a first and a second outwardly directed spiral protrusion, characterized in that formed by each of the protrusions on the outside of the wall (5) there is a raised thread running uniformly over its entire length and on the inside of the wall a duct running uniformly over its entire length and in that the first and second protrusions (3, 4) intersect at regular intervals so that the wall is divided both outside and inside into rectangles, each of their surface curvatures corresponding substantially to the outer or inner tube wall curvature.

2. The encasing tube of claim 1, characterized in that there is a plurality of first and second protrusions (3, 4).

3. The encasing tube of claim 1 or 2, characterized in that the first protrusion (3) runs in the opposite direction from the second protrusion (4).

4. The encasing tube of one of claims 1 to 3, characterized in that all the protrusions (3, 4) have the same cross-section.

5. The encasing tube of one of claims 1 to 4, characterized in that the raised thread formed by one of the protrusions (3, 4) and the duct formed are similar to each other and each have a triangular, rectangular, trapezoidal, arcuate or sinusoidal cross-section.

6. The encasing tube of one of claims 1 to 5, characterized in that the pitch angle (10, 11) of each protrusion (3, 4), related to the longitudinal axis of the encasing tube, is at least 5° and at most 80°.

7. The encasing tube of one of claims 1 to 6, characterized in that the thickness of the wall is from 1 to 7 mm, and preferably from 2 to 5 mm.

## Revendications

1. Tube enveloppant en matière synthétique pour envelopper des câbles tendus ayant pour l'essentiel une section ronde, la paroi du tube enveloppant présentant au moins une première et une deuxième nervures en relief vers l'extérieur se développant hélicoïdalement, caractérisé en ce que, par chacune des nervures, se trouve formés, sur le côté extérieur de la paroi (5) un trait en surélévation s'étendant avec la même forme sur toute la longueur et, sur le côté intérieur de la paroi, un canal s'étendant avec la même forme sur toute la longueur, et en ce que les première, et deuxième nervures (3, 4) se croisent à intervalles réguliers de façon telle que la paroi se trouve subdivisée en quadrilatères aussi bien à l'extérieur qu'à l'intérieur, la courbure superficielle des quatrilatères correspondant pour l'essentiel à la courbure, respectivement extérieure et intérieure, de la paroi de tube.

2. Tube enveloppant selon la revendication 1, caractérisé par la présence de plusieurs premières, secondes nervures (3, 4).

3. Tube enveloppant selon la revendication 1 ou 2, caractérisé en ce que la première nervure (3) se développe en sens contraire de la deuxième nervure (4).

4. Tube enveloppant selon l'une des revendications 1 à 3, caractérisé en ce que toutes les nervures (3, 4) présentent une même section droite.

5. Tube enveloppant selon l'une des revendications 1 à 4, caractérisé en ce que le trait en surélévation et le canal formés par une des nervures (3, 4) sont analogues l'un à l'autre et présentent une section selon l'une des formes triangulaire, quadrangulaire, trapézoïdale, sinusoïdale ou en secteur de cercle.

6. Tube enveloppant selon l'une des revendications 1 à 5, caractérisé en ce que l'angle de pente (10, 11) de chacune des nervures (3, 4), rapporté à l'axe longitudinal du tube enveloppant, est d'au moins 5° et d'au plus 80°.

7. Tube enveloppant selon l'une des revendications 1 à 6, caractérisé en ce que l'épaisseur de la paroi est de 1 à 7 mm, de préférence de 2 à 5 mm.
